# EUROPÄISCHE PATENTSCHRIFT

(11) **EP 1 577 226 B1**
(45) Veröffentlichungstag und Bekanntmachung des Hinweises auf die Patenterteilung: **26.08.2009**
(21) Anmeldenummer: 05450022.8
(22) Anmeldetag: 03.02.2005
(51) Int. Cl.: B65D 77/20

(54) **Zweilagenplatine**
Two layer lid
Couvercle à deux couches

(30) Priorität: 18.03.2004 AT 4812004
(43) Veröffentlichungstag der Anmeldung: 21.09.2005
(62) Teilanmeldung aus: 08011221.2
(73) Patentinhaber: TEICH AKTIENGESELLSCHAFT, 3200 Weinburg (AT)
(72) Erfinder: Niederer, Andreas, 3390 Melk (AT); Nekula, Lambert, 3202 Hofstetten (AT); Reiterer, Franz, 3131 Getzersdorf (AT)
(74) Vertreter: Dungler, Karin

(56) Entgegenhaltungen:
- EP-A- 1 318 010
- DE-A1- 2 327 206
- DE-A1- 2 441 065
- DE-A1- 19 523 754
- US-A- 5 054 234
- US-A- 5 125 529
- US-A- 5 709 310
- US-A1- 2001 049 001
- US-A1- 2004 013 827

## Beschreibung

Die Erfindung betrifft ein deckelförmig ausgestanztes Element zum Verschließen von Behältern für Mikrowellengerichte gemäß dem Oberbegriff des Anspruchs 1.

Es ist bekannt, zweilagige Deckel zum Verschließen von Behältern einzusetzen, um beispielsweise den für Lebensmittel geforderten Aromaschutz zu ermöglichen. Gemäß der US 2004/0013827 A1 sind die beiden Lagen über einen drucksensitiven Klebstoff miteinander verbunden. Gemäß der US-A-5 709 310 sind die beiden Lagen über eine Schicht aus einem in der Hitze nicht reaktiven Kleber miteinander verbunden.

Weiters hat es sich gezeigt, dass insbesondere im Fall von verderblichen Lebensmitteln beim Konsumenten erhöhter Informationsbedarf betreffend Herkunft, Inhaltsstoffe sowie Haltbarkeit besteht. Um für diese Informationen ausreichend Raum zu schaffen, ist man dazu übergegangen, diese auf der äußeren Lage des Verschlussdeckels aufzudrucken, wogegen die innere Lage so weit als möglich unbedruckt bleibt. Dies auch deshalb, da ein möglicher Kontakt von Druckfarben mit den Lebensmitteln vermieden werden soll.

Zum Öffnen dieser Packungen wird die obere Lage des Deckels abgezogen und erst nach dem Abtrennen der inneren, zweiten Lage ist der Zugriff zum Packungsgut möglich. Der Zugriff zum Packungsgut kann auch durch integrierte Grifflaschen, wie in der US 2004/0013827 A1 und der US-A-5 709 310 vorgeschlagen, erleichtert werden.

Gemäß der gattungsgemäßen US 2004/0013827 A1 wird weiters eine Ausgießöffnung beschrieben, welche durch materialmäßige Einschnitte oder Einprägungen in der dem Packungsgut zugewandten Lage beim Abschälen der Lagen gebildet wird. Diese Ausgießöffnung kann auch wiederverschlossen werden. Die Wiederverschließbarkeit dieser Packung wird durch eine zwischen den Lagen angebrachte Selbstklebeschicht bewirkt. Das Packungsgut ist im "wiederverschlossenem" Zustand zwar gegen das Eindringen von Verunreinigungen geschützt; ein Aromaschutz oder gar ein etwaiges Erwärmen des Packungsgutes ist jedoch nur bedingt möglich, da durch die materialmäßigen Trennungen in Form von Einschnitten Aroma und Packungsinhalt beim Erwärmen austreten können. Hier will die Erfindung Abhilfe schaffen.

Der vorliegenden Erfindung liegt daher die Aufgabe zu Grunde, ein deckelförmig ausgestanztes Element der eingangs genannten Art anzugeben, welches den Packungsinhalt zufriedenstellend konserviert, insbesondere was den Aromaschutz anbelangt, und welches in einem für den Konsumenten beim Öffnen leicht handhabbar ist.

Erfindungsgemäß wird diese Aufgabe mit einem deckelförmig ausgestanzten Element der eingangs genannten Art gelöst, welches dadurch gekennzeichnet ist, dass die Sollbruchstellen in Form von Anstanzungen realisiert sind, durch welche beim Erwärmen von Mikrowellengerichten gegebenenfalls entstehende Dämpfe abweichen können.

Weitere Ausgestaltungen des erfindungsgemäßen, deckelförmig ausgestanzten Elementes sind gemäß Unteransprüche geoffenbart.

Die Erfindung wird im folgenden anhand von Fig.2 als mögliche Ausführungsform der Erfindung näher erläutert. Die Darstellungen gemäß Fig. 1 und 3 sind bekannte Ausführungsformen, wie sie in der US 2004/0013827 A1 offenbart sind.

Bei der Herstellung des erfindungsgemäßen deckelförmig ausgestanzten Elementes 1 wird vorerst die äußere Lage 2 bzw. die innere Lage 3 hergestellt.

Für die Herstellung der äußeren Lage 2 wird beispielsweise eine Aluminiumfolie, deren Dicke in einem Bereich von 10 bis 100 µm liegt, verwendet. Es ist jedoch auch möglich, Kunststofffolien in einem Dickenbereich von 10 bis 100 µm einzusetzen. Die Kunststoffe können dabei aus der Gruppe Polypropylen, Polyethylen, Polyester, Polyacrylat, Polyamid oder Polystyrol ausgewählt werden.

Die äußere Lage 2 kann weiters an ihrer dem Betrachter zugewandten Oberflächenseite mit einem Druckbild ausgestattet werden. Dieses kann in seiner Oberflächenausgestaltung sowohl glatt als auch rau sein. Die Oberflächenrauigkeit ergibt durch unregelmäßige, aber auch regelmäßige Anordnung der Druckmotive das gewünschte Druckbild. Weiters erleichtert die Oberflächenrauigkeit des Druckbildes das Entstapeln der üblicherweise in Magazinen übereinander aufbewahrten deckelförmig ausgestanzten Elemente.

Das vorgenannte Druckbild kann jedoch auch jene Informationen wiedergeben, aus welchen der Konsument die Herkunft, Zusammensetzung und Dauer der Haltbarkeit des Packungsguts entnimmt.

Nach dem Bedrucken der äußeren Lage 2 wird diese an ihrer Oberflächenseite 2' mit einer kaltsiegelnden Schicht 4 versehen. Kaltsiegelnde Stoffe zeichnen sich dadurch aus, dass durch Anwendung von Druck, jedoch ohne zusätzliche Temperaturanwendung eine Verbundhaftung zwischen zwei Lagen hergestellt werden kann. Die kaltsiegelnde Schicht kann beispielsweise durch Auftragen einer polymerhältigen Emulsion oder Dispersion bereitgestellt werden. Als polymerhältige Emulsionen in wässriger Form können beispielsweise solche mit der Handelsbezeichnung "Crodaseal 22-055" eingesetzt werden, da diese den lebensmittelrechtlichen Bestimmungen entsprechen. Weiters ist es denkbar, eine ebenso lebensmittelverträgliche, weichmacherfreie Polymerdispersion auf Basis von Acrylsäureestercopolymeren in Wasser mit der Handelsbezeichnung "Flexbond®" AF75 einzusetzen.

Unabhängig vom vorgenannten Herstellungs- bzw. Kaschiervorgang der äußeren Lage 2 wird in einem weiteren Verfahrensschritt die dem Behälter zugewandte Lage 3 hergestellt bzw. vorbereitet. Diese besteht beispielsweise aus Kunststoffen in Mono- oder Verbundstruktur, wobei ein Dickenbereich von 10 bis 100 µm ausgewählt wird. Die Kunststoffe können dabei aus der Gruppe Polypropylen, Polyethylen, Polyester, Polyacrylat, Polyamid oder Polystyrol ausgewählt werden.

Anschließend wird die innere, dem Behälter zugewandte Lage 3 an ihrer dem Behälter zugewandten Oberflächenseite 3' mit einer heißsiegelbaren Schicht 5 versehen. Diese kann beispielsweise aus einem Heißsiegellack oder einem peelfähigen Kunststofffilm ausgebildet werden. Weiters ist es denkbar, die heißsiegelbare Schicht 5 durch Coextrusionsbeschichtung aufzubringen. Maßgeblich ist es, dass durch Auswahl der heißsiegelbaren Verbindungen, ihrer chemischen Konstitution sowie ihres Vernetzungsgrades beim Heißsiegelvorgang eine Verbundhaftung zwischen der inneren Lage 3 und dem Behälterrand 8 derart erzeugt wird, dass diese größer ist als jene Verbundhaftung, die durch Maßgabe der kaltsiegelnden Schicht 4 zwischen den Lagen 2 und 3 des Deckelelementes erzeugt wird.

Vorteilhaft ist es weiters, dass die heißsiegelbare Schicht 5 oberflächenrau ausgestaltet ist, da dies das Entstapeln der üblicherweise in Magazinen übereinander gelagerten Deckelelemente wesentlich erleichtert. Besonders vorteilhaft ist die Ausgestaltung der oberflächenrauen heißsiegelbaren Schicht 5 in Form geometrisch angeordneter Abstandshalter 6. Diese Abstandshalter schließen, bedingt durch ihre geometrische Anordnung, in den ebenso regelmäßig angeordneten Zwischenräumen Luft ein, sodass der vorgenannte Entstapelungsvorgang noch zusätzlich erleichtert ist. Der rasche Entstapelungsvorgang ist insbesondere dann von großem Vorteil, wenn, wie im Falle von verderblichen Lebensmitteln, diese beim Abpacken besonders sorgfältig und luftdicht verschlossen sein müssen.

Die aus dem Stand der Technik bekannte Ausführungsform gemäß Fig. 1 zeigt eine in sich geschlossene Oberfläche, wogegen die ebenso bekannte Ausführungsform nach Fig. 3 Perforierungen in Form einer Ausgießöffnung aufweist.

Die erfindungsgemäße Ausführungsform nach Fig. 2 hingegen weist Sollbruchstellen 10 auf. Diese werden durch Anstanzen erzeugt und dienen dazu, dass beispielsweise beim Erwärmen von Mikrowellengerichten gegebenenfalls entstehende Dämpfe abweichen können, ohne dass es zu einer Verschmutzung des Mikrowellenherdes kommt.

Nach Herstellen bzw. Vorbereiten der äußeren Lage 2 bzw. der inneren Lage 3 werden diese über ihre einander zugewandten Oberflächenseiten 2' und 3' durch die kaltsiegelnde Schicht 4 in einem Kaltkaschiervorgang miteinander verbunden. Dies erfolgt beispielsweise in einer Kaschierstation bestehend im Wesentlichen aus einem Kaschierwalzenpaar, wobei die Lagen 2 und 3 jeweils an einer Walzenoberfläche derart aneinander herangeführt werden, dass die kaltsiegelnde Schicht 4, welche beispielsweise auf der Lage 2 angebracht ist, der Oberflächenseite 3' der Lage 3, welche über die zweite Kaschierwalze geführt wird, zugewandt ist. Bedingt durch den im Walzenspalt ausgebildeten Anpressdruck erfolgt bei Raumtemperatur über die kaltsiegelnde Schicht 4 eine klebende Verbindung über die Oberflächenseiten 2' und 3' der Lagen 2 und 3. Da der Kaschiervorgang bei Raumtemperatur erfolgt, verbleibt die heißsiegelbare Schicht 5 im desaktivierten Zustand, d.h. es erfolgen noch keine wie immer gearteten Vernetzungsreaktionen, welche eine in diesem Stadium unerwünschte Verbundhaftung bewirken.

Die Lagen 2 und 3 sind nunmehr über ihre Oberflächen 2' und 3' durch die kaltsiegelnde Schicht 4 verbunden. Dieser Verbund wird als Rollenware gelagert, aus welcher die Elemente zum Verschließen in der entsprechenden Deckelform ausgestanzt werden können. Dabei kann ebenso an den kleberfreien Stellen die Ausbildung einer Öffnungshilfe, beispielsweise eine Grifflasche 9, 9', vorgesehen werden. Diese üblicherweise in Magazinen gelagerten Deckelelemente 1 können nunmehr für die weitere Verwendung, d.h. für das Verschließen von Behältern 7, eingesetzt werden. Nach dem Befüllen werden die Behälter 7 kontinuierlich mit den erfindungsgemäßen deckelförmig ausgestanzten Elementen 1 in einem Heißsiegelprozess verschlossen. Durch Anwendung von Druck bei erhöhter Temperatur erfolgt die Aktivierung der chemischen Verbindungen in der heißsiegelbaren Schicht 5 derart, dass eine Verbundhaftung in einem Bereich von größer gleich (≥) 5 N/15 mm (gemessen nach DIN EN 28510-1 "Schälprüfung für flexibel/starr geklebte Proben") zwischen dem Deckelelement 1 und dem Behälterrand 8 erzeugt wird. Diese Verbundhaftung bewirkt auch nach partieller Öffnung des Behälters 7, dass dieser zumindest teilweise luftdicht verschlossen ist. Zum Öffnen selbst wird die Grifflasche 9, welche sich in der äußeren Lage 2 befindet, angefasst, und in Richtung des Pfeiles F1 gezogen. Durch die erzeugte Anreißkraft wird die Verbundhaftung zwischen den Lagen 2 und 3 überwunden, sodass die äußere Lage 2 ganz oder teilweise von der darunter liegenden Lage 3 abgezogen werden kann. Damit bei diesem Öffnungsvorgang das Deckelelement 1 tatsächlich partiell abgeschält, d.h. gepeelt werden kann, liegt die Verbundhaftung zwischen der äußeren Lage 2 und der inneren Lage 3 in einem Bereich von 0,2 bis 4,5 N/15 mm (gemessen nach DIN EN 28510-1 "Schälprüfung für flexibel/starr geklebte Proben").

Um die durchschnittliche Schälkraft, welche eine Kenngröße für die Verbundhaftung einerseits zwischen dem Behälterrand 8 und der inneren Lage 3 sowie anderseits zwischen der äußeren Lage 2 und der inneren Lage 3 ist, messen zu können, werden zur Durchführung der Schälprüfung Proben der Verbundpartner, nämlich Behältermaterial und innere Lage 3 einerseits sowie innere Lage 3 und äußere Lage 2 andererseits, in Form von Teilverbunden hergestellt. Somit besteht erfindungsgemäß ein Teilverbund aus dem Behältermaterial 7, der heißsiegelbaren Schicht 5 und der inneren Lage 3 und der zweite Teilverbund aus der inneren Lage 3, der kaltsiegelbaren Schicht 4 und der äußeren Lage 2. Aus diesen Teilverbunden werden für die Schälprüfung in Laufrichtung 15 mm breite und ca. 300 mm lange Streifen geschnitten. Anschließend werden die Verbundpartner an den Enden der Proben von Hand voneinander getrennt, damit die freien Enden in die Klemmeinrichtung des Zugprüfgerätes, beispielsweise eines der Fa. Zwick, eingespannt werden können. Bei einer Abzugsgeschwindigkeit von 100 mm/min, einer Einspannlänge von max. 50 mm und einem Abzugswinkel von 90° erfolgt die weitere Prüfung. Das Messergebnis bzw. der Verlauf der Schälfestigkeit (Verbundhaftung) wird entweder am Zugprüfgerät abgelesen oder mit dem Diagrammschreiber aufgezeichnet. Aus den Ergebnissen jeder Versuchsserie werden die Mittelwerte in N/15mm errechnet.

Wie in Fig. 2c dargestellt, wird es erforderlich sein, die gesamte Lage 2 von der Lage 3 abzuziehen, da eine derartige Ausführungsform des erfindungsgemäßen Deckelelementes 1 zum Verschließen von Mikrowellenbehältern geeignet ist. Dabei soll die beispielsweise aus Aluminium bestehende Lage 2 vor dem Gebrauch in der Mikrowelle abgezogen werden, damit Aluminium den Durchgang der Mikrowellen nicht stört bzw. verhindert. Durch die Sollbruchstellen 10 können die beim Erwärmen entstehende Dämpfe entweichen, sodass ein Verschmutzen des Mikrowellenherdes unterbleibt.

Zusammenfassend lässt sich sagen, dass sich durch die unterschiedliche Einstellung der Verbundhaftung zwischen den Lagen 2 und 3 des erfindungsgemäßen deckelförmig ausgestanzten Elementes einerseits und jener Verbundhaftung zwischen dem Behälterrand 8 und der Deckelelementoberfläche 3, ein Öffnungsmechanismus gezielt derart einleiten läßt, dass die Lagen 2, 3 des Deckelelementes 1 ganz oder teilwiese voneinander abgezogen werden können. Wird die äußere Lage 2 zur Gänze von der Lage 3 abgezogen, so werden die Sollbruchstellen 10 an der inneren Lage 3 freigelegt. Wird in dem Behälter 7 nunmehr Packungsgut, welches sich zum Erwärmen in Mikrowellenöfen eignet, gelagert, so können durch die freigelegten Sollbruchstellen 10 die beim Erwärmen üblichen Dämpfe entweichen, sodass ein unerwünschtes Verschmutzen des Mikrowellenofen unterbleibt.

## Patentansprüche

1. Deckelförmig ausgestanztes Element (1) zum Verschließen von Behältern (7) für Mikrowellengerichte bestehend aus einer ersten äußeren Lage (2) und einer zweiten inneren Lage (3), welche über ihre einander zugewandten Oberflächenseiten (2', 3') durch eine kaltsiegelnde Schicht (4) miteinander verbunden sind, wobei die zweite, innere Lage (3) an ihrer dem Behälter zugewandten Seite mit einer heißsiegelbaren Schicht (5) versehen ist und wobei die Verbundhaftung zwischen äußerer Lage (2) und innerer Lage (3) niedriger ist als jene zwischen der inneren Lage (3) und dem Behälterrand (8) und die zweite innere Lage (3) Sollbruchstellen (10) aufweist, **dadurch gekennzeichnet, dass** die Sollbruchstellen (10) in Form von Anstanzungen realisiert werden, durch welche beim Erwärmen von Mikrowellengerichten gegebenenfalls entstehende Dämpfe abweichen können.

2. Deckelförmig ausgestanztes Element nach Anspruch 1, **dadurch gekennzeichnet, dass** die Verbundhaftung zwischen äußerer Lage (2) und innerer Lage (3) 0,2 bis 4,5 N/15mm, gemessen nach DIN EN 28510-1, beträgt.

3. Deckelförmig ausgestanztes Element nach Anspruch 1 oder 2,
**dadurch gekennzeichnet, dass** die Verbundhaftung zwischen der inneren Lage (3) und dem Behälterrand (8) größer gleich 5 N/15mm, gemessen nach DIN EN 28510-1, beträgt.

4. Deckelförmig ausgestanztes Element nach einem der Ansprüche 1 bis 3 , **dadurch gekennzeichnet, dass** die äußere Lage (2) und die innere Lage (3) als Mono-und/oder Verbundmaterialien vorliegen.

5. Deckelförmig ausgestanztes Element nach einem der Ansprüche 1 bis 4, **dadurch gekennzeichnet, dass** die äußere Lage (2) eine Metallfolie, vorzugsweise eine Aluminiumfolie ist.

6. Deckelförmig ausgestanztes Element nach Anspruch 5, **dadurch gekennzeichnet, dass** die äußere Lage (2) mit einem Aufdruck versehen ist.

7. Deckelförmig ausgestanztes Element nach Anspruch 6, **dadurch gekennzeichnet, dass** der Aufdruck oberflächenrau ist.

8. Deckelförmig ausgestanztes Element nach Anspruch 7, **dadurch gekennzeichnet, dass** der oberflächenraue Aufdruck in Form geometrisch angeordneter Abstandshalter vorliegt.

9. Deckelförmig ausgestanztes Element nach einem der Ansprüche 1 bis 8, **dadurch gekennzeichnet, dass** die innere Lage (3) aus Kunststoffen besteht.

10. Deckelförmig ausgestanztes Element nach Anspruch 9, **dadurch gekennzeichnet, dass** die Kunststoffe aus der Gruppe Polypropylen, Polyethylen, Polyester, Polyacrylat, Polyamid oder Polystyrol ausgewählt sind.

11. Deckelförmig ausgestanztes Element nach einem der Ansprüche 1 bis 10, **dadurch gekennzeichnet, dass** die innere Lage (3) zumindest eine Schicht aus Papier umfasst.

12. Deckelförmig ausgestanztes Element nach einem der Ansprüche 1 bis 11, **dadurch gekennzeichnet, dass** die heißsiegelbare Schicht (5) oberflächenrau ist.

13. Deckelförmig ausgestanztes Element nach Anspruch 12, **dadurch gekennzeichnet, dass** die Oberflächenrauigkeit durch Maßgabe von geometrisch angeordneten Abstandshaltern (6) ausgebildet ist.

14. Deckelförmig ausgestanztes Element nach einem der Ansprüche 1 bis 13, **dadurch gekennzeichnet, dass** in zumindest einer Lage (2, 3) ein verbundfreier Bereich in Form einer Öffnungshilfe, vorzugsweise eine Grifflasche (9, 9') vorgesehen ist.

## Claims

1. Element (1) which is stamped out in a lid form for sealing containers (7) for microwave dishes, comprising a first outer layer (2) and a second inner layer (3) which are connected to each other by a cold-sealing layer (4) via their side surfaces (2', 3') which are orientated towards each other, the second inner layer (3) being provided with a heat-sealable layer (5) on the side thereof which is orientated towards the container, and the interlayer adhesion between outer layer (2) and inner layer (3) being less than that between the inner layer (3) and the container edge (8) and the second inner layer (3) having predetermined breaking points (10),
**characterised in that** the predetermined breaking points (10) are produced in the form of scorings, through which vapours which possibly are produced during heating of microwave dishes can escape.

2. Element which is stamped out in a lid form according to claim 1,
**characterised in that** the interlayer adhesion between outer layer (2) and inner layer (3) is between 0.2 to 4.5 N/15 mm, measured according to DIN EN 28510-1.

3. Element which is stamped out in a lid form according to claim 1 or 2, **characterised in that** the interlayer adhesion between the inner layer (3) and the container edge (8) is greater than/equal to 5 N/15 mm, measured according to DIN EN 28510-1.

4. Element which is stamped out in a lid form according to one of the claims 1 to 3, **characterised in that** the outer layer (2) and the inner layer (3) are present as mono- and/or composite materials.

5. Element which is stamped out in a lid form according to one of the claims 1 to 4, **characterised in that** the outer layer (2) is a metal foil, preferably an aluminium foil.

6. Element which is stamped out in a lid form according to claim 5,
**characterised in that** the outer layer (2) is provided with an imprint.

7. Element which is stamped out in a lid form according to claim 6,
**characterised in that** the imprint is rough on the surface.

8. Element which is stamped out in a lid form according to claim 7,
**characterised in that** the imprint which is rough on the surface is present in the form of geometrically disposed spacers.

9. Element which is stamped out in a lid form according to one of the claims 1 to 8, **characterised in that** the inner layer (3) comprises plastic materials.

10. Element which is stamped out in a lid form according to claim 9,
**characterised in that** the plastic materials are selected from the group polypropylene, polyethylene, polyester, polyacrylate, polyamide or polystyrene.

11. Element which is stamped out in a lid form according to one of the claims 1 to 10, **characterised in that** inner layer (3) includes at least one layer made of paper.

12. Element which is stamped out in a lid form according to one of the claims 1 to 11, **characterised in that** the heat-sealable layer (5) is rough on the surface.

13. Element which is stamped out in a lid form according to claim 12,
**characterised in that** the surface roughness is formed according to geometrically disposed spacers (6).

14. Element which is stamped out in a lid form according to one of the claims 1 to 13, **characterised in that**, in at least one layer (2, 3), a bond-free region in the form of an opening aid, preferably a gripping tab (9, 9'), is provided.

## Revendications

1. Élément (1) découpé en forme de couvercle servant à fermer des récipients (7) pour plats pour micro-onde comprenant une première couche extérieure (2) et une deuxième couche intérieure (3), lesquelles sont reliées l'une à l'autre par une couche scellant à froid (4) par le biais de leurs côtés superficiels (2', 3') se faisant face l'un l'autre, la deuxième couche intérieure (3) étant dotée au niveau de son côté tourné vers le récipient d'une couche scellable à chaud (5) et l'adhérence entre la couche extérieure (2) et la couche intérieure (3) étant inférieure à celle entre la couche intérieure (3) et le bord du récipient (8) et la deuxième couche intérieure (3) présentant des points de rupture (10), **caractérisé en ce que** les points de rupture (10) sont réalisés sous forme d'incisions, par lesquelles peuvent s'échapper les vapeurs générées le cas échéant lors du réchauffement de plats pour micro-onde.

2. Élément découpé en forme de couvercle selon la revendication 1, **caractérisé en ce que** l'adhérence entre la couche extérieure (2) et la couche intérieure (3) est de 0,2 à 4,5 N/15mm, mesurée selon DIN EN 28510-1.

3. Élément découpé en forme de couvercle selon la revendication 1 ou 2, **caractérisé en ce que** l'adhérence entre la couche intérieure (3) et le bord du récipient (8) est supérieure ou égale à 5 N/15mm, mesurée selon DIN EN 28510-1.

4. Élément découpé en forme de couvercle selon l'une quelconque des revendications 1 à 3, **caractérisé en ce que** la couche extérieure (2) et la couche intérieure (3) sont en un seul type de matériau et/ou en matériau composite.

5. Élément découpé en forme de couvercle selon l'une quelconque des revendications 1 à 4, **caractérisé en ce que** la couche extérieure (2) est une feuille de métal, de préférence une feuille d'aluminium.

6. Élément découpé en forme de couvercle selon la revendication 5, **caractérisé en ce que** la couche extérieure (2) est dotée d'une impression.

7. Élément découpé en forme de couvercle selon la revendication 6, **caractérisé en ce que** l'impression présente une surface rugueuse.

8. Élément découpé en forme de couvercle selon la revendication 7, **caractérisé en ce que** l'impression à surface rugueuse prend la forme d'écarteurs agencés géométriquement.

9. Élément découpé en forme de couvercle selon l'une quelconque des revendications 1 à 8, **caractérisé en ce que** la couche intérieure (3) est en matières plastiques.

10. Élément découpé en forme de couvercle selon la revendication 9, **caractérisé en ce que** les plastiques sont choisis dans le groupe des polypropylènes, polyéthylènes, polyesters, polyacrylates, polyamides ou polystyrènes.

11. Élément découpé en forme de couvercle selon l'une quelconque des revendications 1 à 10,
**caractérisé en ce que** la couche intérieure (3) comprend au moins une couche en papier.

12. Élément découpé en forme de couvercle selon l'une quelconque des revendications 1 à 11,
**caractérisé en ce que** la couche scellable à chaud (5) présente une surface rugueuse.

13. Élément découpé en forme de couvercle selon la revendication 12, **caractérisé en ce que** la rugosité de la surface est réalisée en fonction d'écarteurs (6) agencés géométriquement.

14. Élément découpé en forme de couvercle selon l'une quelconque des revendications 1 à 13,
**caractérisé en ce qu'**une zone non adhérente est prévue sous forme d'aide à l'ouverture, de préférence de languette de préhension (9, 9'), dans au moins une couche (2, 3).
